# EUROPÄISCHE PATENTSCHRIFT

(11) **EP 1 986 281 B1**
(45) Veröffentlichungstag und Bekanntmachung des Hinweises auf die Patenterteilung: **22.04.2009**
(21) Anmeldenummer: 07290530.0
(22) Anmeldetag: 26.04.2007
(51) Int. Cl.: H01R 13/52, H01R 13/74

(54) **Verfahren zur Herstellung einer elektrisch leitenden Verbindung**
Method for manufacturing a conducting electrical connection
Procédé de fabrication d'une liaison électrique conductrice

(43) Veröffentlichungstag der Anmeldung: 29.10.2008
(73) Patentinhaber: Nexans, 75008 Paris (FR)
(72) Erfinder: Nachbauer, Otto, 92685 Floss (DE); Riedel, Richard, Dipl.-Ing., 92685 Floss (DE); Eiletz, Christian, 92637 Weiden (DE)
(74) Vertreter: Döring, Roger

(56) Entgegenhaltungen:
- DE-A1- 10 003 924
- DE-A1- 19 752 921

## Beschreibung

### Beschreibung

Die Erfindung bezieht sich auf ein Verfahren zur Herstellung einer elektrisch leitenden Verbindung zwischen einem in einem Gehäuse angeordneten, mit elektrischen Kontakten ausgerüsteten Bauteil, das durch eine in einer Wandung des Gehäuses befindliche Öffnung von außen zugänglich ist, und einer Speisequelle, unter Verwendung eines mit elektrischen Gegenkontakten bestückten Steckelements, das am Ende einer mit der Speisequelle verbundenen, mindestens zwei isolierte Leiter aufweisenden elektrischen Leitung angebracht ist.

Ein solches Verfahren wird beispielsweise in der Automobiltechnik eingesetzt, um in einem an sich geschlossenen Gehäuse angeordnete Bauteile, wie beispielsweise Sensoren unterschiedlichster Art, über eine elektrische Leitung an eine in einer Steuereinheit angeordnete Speisequelle anzuschließen. "Speisequelle" kann dabei eine Stromquelle oder eine Signalquelle oder eine kombinierte Strom- und Signalquelle sein. Ein bevorzugtes Einsatzgebiet für das Verfahren nach der Erfindung ist die Kontaktierung eines Sensors für eine elektrische Servolenkung, der in einem mit einem Lenkrad eines Kraftfahrzeugs verbundenen Gehäuse angeordnet ist. Ein mit einem solchen Sensor verbundenes Steckelement soll so angebracht sein, daß durch dasselbe keine beim Betrieb eines Kraftfahrzeugs auftretenden Erschütterungen bzw. Vibrationen an den Sensor übertragen werden.

Aus der DE 197 52 921 A1 geht ein elektrischer Steckverbinder zur Herstellung einer durch eine Gehäusewand ragenden elektrisch leitenden Verbindung hervor. Der Steckverbinder besteht aus einem elektrische Steckkontakte aufweisenden Stiftgehäuse und einer Führungshülse, die mit dem Stiftgehäuse lösbar zu verbinden ist. Er dient beispielsweise zur elektrischen Verbindung von Getriebesteuerungen in Kraftfahrzeugen. In Gebrauchslage liegt die Führungshülse abgedichtet in einer Öffnung der Gehäusewand, durch welche sie von beiden Seiten zugänglich hindurchragt. Das Stiftgehäuse ist mittels des Bajonettverschlusses an der Führungshülse festgelegt.

Der Erfindung liegt die Aufgabe zugrunde, das eingangs geschilderte Verfahren so zu gestalten, daß das Bauteil ohne mechanische Belastung auf einfache Weise mit einer Speisequelle elektrisch leitend verbunden werden kann.

Diese Aufgabe wird gemäß der Erfindung dadurch gelöst,
- daß das Steckelement mit daran angeschlossenen Leitern zunächst an einem Ende eines Halters aus Kunststoff befestigt wird, dessen äußere Abmessungen kleiner als die lichte Weite der Öffnung des Gehäuses sind,
- daß danach das Steckelement mittels des Halters durch die Öffnung des Gehäuses durchgeführt und auf die Kontakte des Bauteils aufgesteckt wird und
- daß der Halter anschließend nach Erreichen der Endposition des Steckelements, unter Verbleib im Gehäuse bzw. in dessen Öffnung von dem Steckelement gelöst wird.

Mit diesem Verfahren wird das Steckelement mittels des als Montagehilfe dienenden Halters auf einfache Weise in seine Endposition gebracht, in welcher seine Gegenkontakte auf die Kontakte des mit der Speisequelle zu verbindenden Bauteils aufgesteckt worden sind. Anschließend wird der Halter innerhalb des Gehäuses von dem Steckelement gelöst, so daß Erschütterungen oder Vibrationen die auf den Halter von außen einwirken, nicht auf das Steckelement und das Bauteil übertragen werden. Dabei verbleibt der Halter, durch welchen auch die mit dem Steckelement verbundenen Leiter hindurchgeführt sind, im Gehäuse bzw. in dessen Öffnung, in welchem bzw. welcher er abschließend befestigt wird.

In bevorzugter Ausführungsform weist der Halter ein Verschlußelement zum Verschließen der Öffnung des Gehäuses auf, das nach vollständiger Durchführung des Verfahrens die Öffnung im Gehäuse vorzugsweise feuchtigkeitsdicht verschließt. Das Bauteil einschließlich Steckelement sowie andere in dem Gehäuse befindliche Teile sind dann gleichzeitig gegen Verschmutzung geschützt.

Das Verfahren nach der Erfindung wird anhand der Zeichnungen in Ausführungsbeispielen erläutert.

Es zeigen:
Fig. 1 in schematischer Darstellung ein Gehäuse mit einem elektrischen Bauteil, das mit dem Verfahren nach der Erfindung kontaktiert werden soll.
Fig. 2 und 3 zwei unterschiedliche Ansichten eines bei dem Verfahren verwendbaren Halters.
Fig. 4 den Halter nach den Fig. 2 und 3 mit daran angebrachtem Steckelement.
Fig. 5 den vom Steckelement gelösten Halter.
Fig. 6 und 7 eine gegenüber den Fig. 2 und 3 andere Ausführungsform des Halters.

Mit 1 ist ein elektrisches Bauteil bezeichnet, das mit elektrischen Kontakten 2 ausgerüstet ist. Es wird im folgenden als ,,Sensor 1 " bezeichnet. Der Sensor 1 ist im Wege der Vormontage in einem danach verschlossenen Gehäuse 3 angeordnet. Die Kontakte 2 sind beispielsweise als Steckerstifte ausgeführt. Das an sich geschlossene Gehäuse 3 hat eine zunächst noch offene Öffnung 4, in deren Höhe der Sensor 1 angebracht ist und durch welche der Sensor 1 zum elektrisch leitenden Verbinden mit einer nicht mit dargestellten Speisequelle zugänglich ist.

Der Sensor 1 kann beispielsweise ein Element einer elektrisch betriebenen Servolenkung eines Kraftfahrzeugs sein, der mit einer Steuereinheit desselben elektrisch leitend zu verbinden ist, in welcher als Speisequelle eine Strom- und/oder Signalquelle vorhanden ist. In Fig. 1 ist in diesem Sinne eine Lenkwelle 5 eines Kraftfahrzeugs gestrichelt eingezeichnet, um welche herum das Gehäuse 3 angeordnet ist. Der Aufbau des Sensors 1 ist in weiten Grenzen beliebig. Es wird daher auf denselben nicht weiter eingegangen. Er kann beispielsweise auch mit einer Einrichtung gekoppelt sein, die zusammen mit der Lenkwelle 5 bewegbar ist.

Zum Verbinden des Sensors 1 mit einer Speisequelle kann ein aus den Fig. 4 und 5 ersichtliches Steckelement 6 mit Gegenkontakten 7 für die Kontakte 2 des Sensors 1 verwendet werden, an welche isolierte Leiter 8 einer entsprechenden, nicht mit dargestellten Verbindungsleitung angeschlossen sind. Die Gegenkontakte 7 sind beispielsweise als Steckbuchsen ausgeführt, die auf Steckerstifte des Sensors 1 aufsteckbar sind. Das Steckelement 6 ist gemäß Fig. 4 in einem Halter 9 aus Kunststoff festgelegt, dessen Aufbau beispielsweise aus den Fig. 2 und 3 hervorgeht.

Der Halter 9 besteht aus zwei mit Abstand parallel zueinander verlaufenden Armen 10 und 11, die derart bemessen sind, daß die äußeren Abmessungen des Halters 9 kleiner als die lichte Weite der Öffnung 4 des Gehäuses 3 sind und die an einem Ende durch ein Verschlußelement 12 miteinander verbunden sind. An ihren dem Verschlußelement 12 abgewandten freien Enden haben die beiden Arme 10 und 11 jeweils eine nutförmige Vertiefung 13 bzw. 14. Das Verschlußelement 12 weist außerdem einen der Abdichtung der Öffnung 4 im Gehäuse 3 dienenden O-Ring 15 auf. In Montageposition ist das Steckelement 6 gemäß Fig. 4 zwischen den freien Enden der Arme 10 und 11 so festgelegt, daß es mit einer wesentlichen Länge über dieselben bzw. über den Halter 9 hinausragt, so wie es in den Fig. 4 und 6 dargestellt ist. Dabei greifen am Steckverbinder 6 angebrachte Vorsprünge in die Vertiefungen 13 und 14 der Arme 10 und 11 ein.

Das in seiner Außenkontur auf die Abmessungen der Öffnung 4 des Gehäuses 3 abgestimmte Verschlußelement 12 ist mit Durchlässen 16 versehen, durch welche die Leiter 8 feuchtigkeitsdicht hindurchgeführt werden können, so wie es in Fig. 5 dargestellt ist.

Das Verfahren nach der Erfindung wird beispielsweise wie folgt durchgeführt:

Die Montageposition des im Halter 9 festgelegten Steckelements 6 geht aus Fig. 4 hervor. Dabei ist zusätzlich ein Abschnitt 17 der Wandung des Gehäuses 3 mit eingezeichnet, in welcher sich die Öffnung 4 befindet. Zum Erreichen dieser Montageposition ist der mit dem Steckelement 6 bestückte Halter 9 durch die Öffnung 4 soweit in das Gehäuse 3 eingeführt worden, bis das Steckelement 6 vollständig auf die Kontakte 2 des Sensors 1 aufgesteckt ist. Nach Erreichen der Montageposition liegt das Verschlußelement 12 des Halters 9 in der Öffnung 4, die von demselben vorzugsweise feuchtigkeitsdicht verschlossen wird. Der Sensor 1, auf dessen Kontakte 2 das Steckelement 6 in der Montageposition aufgesteckt worden ist, ist in Fig. 4 der Übersichtlichkeit halber nicht mit dargestellt.

Das gilt auch für Fig. 5, welche die Position des Halters 9 nach seinem Lösen vom Steckelement 6 zeigt. Dazu wird der Halter 9 aus seiner in Fig. 4 dargestellten Montageposition um die Achse des Steckelements 6 gedreht, und zwar vorzugsweise um einen Winkel von 90°, so daß die Arme 10 und 11 vom Steckelement 6 gelöst und durch Luftspalte von demselben getrennt sind. Bei der entsprechenden Drehung des Halters 9 wird auch das in der Öffnung 4 liegende Verschlußelement 12 mitgedreht und dabei beispielsweise mittels eines Bajonetverschlusses fest und feuchtigkeitsdicht in der Öffnung 4 festgelegt. Nach Beendigung des Verfahrens besteht keine Verbindung mehr zwischen dem Halter 9 und dem Steckelement 6, so daß vom Halter 9 keine Erschütterungen auf den Sensor 1 übertragen werden können. Das gilt grundsätzlich auch für die an das Steckelement 6 angeschlossenen Leiter 8, die mit Vorzug ungeradlinig bzw. wellenförmig zwischen Steckelement 6 und Verschlußelement 12 verlaufen, so wie es in den Fig. 4, 5 und 6 dargestellt ist.

Der Halter 9 kann in einer anderen, in den Fig. 6 und 7 dargestellten Ausführungsform an den freien Enden seiner Arme 10 und 11 auch mit Schrägen 18 und 19 ausgerüstet sein, die zum Abheben der Arme 10 und 11 vom Steckelement 6 dienen. Bei dieser Ausführungsform des Halters 9 wird derselbe in Steckrichtung über das Steckelement 6 hinausgeschoben, wenn dasselbe die Montageposition auf dem Sensor 1 erreicht hat. Im Gehäuse 3 ist bei dieser Ausführungsform beiderseits des Sensors 1 je eine in Fig. 1 schematisch angedeutete schräge Rampe 20 bzw. 21 angebracht, auf welche die Arme 10 und 1 mit ihren Schrägen 15 und 16 aufgeschoben werden, bis sie vom Steckelement 6 gelöst sind. Am Ende dieses Weges liegt bei dieser Ausführungsform des Halters 9 das Verschlußelement 12 ebenfalls fest in der Öffnung 4, beispielsweise durch Einrasten, und verschließt dieselbe feuchtigkeitsdicht.

## Patentansprüche

1. Verfahren zur Herstellung einer elektrisch leitenden Verbindung zwischen einem in einem Gehäuse angeordneten, mit elektrischen Kontakten ausgerüsteten Bauteil, das durch eine in einer Wandung des Gehäuses befindliche Öffnung von außen zugänglich ist, und einer Speisequelle, unter Verwendung eines mit elektrischen Gegenkontakten bestückten Steckelements, das am Ende einer mit der Speisequelle verbundenen, mindestens zwei isolierte Leiter aufweisenden elektrischen Leitung angebracht ist, **dadurch gekennzeichnet,**
- **daß** das Steckelement (6) mit daran angeschlossenen Leitern (8) zunächst man einem Ende eines Halters (9) aus Kunststoff befestigt wird, dessen äußere Abmessungen kleiner als die lichte Weite der Öffnung (4) des Gehäuses (3) sind,
- **daß** danach das Steckelement (6) mittels des Halters (9) durch die Öffnung (4) des Gehäuses (3) durchgeführt und auf die Kontakte (2) des Bauteils (1) aufgesteckt wird und
- **daß** der Halter (9) anschließend nach Erreichen der Endposition des Steckelements (6), unter Verbleib im Gehäuse (3) bzw. in dessen Öffnung (4) von dem Steckelement (6) gelöst wird.

2. Verfahren nach Anspruch 1, **dadurch gekennzeichnet, daß** der Halter (9) zur Freigabe des Steckelements (6) in einer Position um dasselbe herum gedreht wird, in welcher ein zum Halter (9) gehörendes Verschlußelement (12) in der Öffnung (4) des Gehäuses (3) liegt, wobei das Verschlußelement (12) durch die Drehung gleichzeitig in der Öffnung (4) verriegelt wird.

3. Verfahren nach Anspruch 2, **dadurch gekennzeichnet, daß** der Halter (9) einschließlich Verschlußelement (12) um einen Winkel von 90° gedreht wird.

4. Verfahren nach Anspruch 1, **dadurch gekennzeichnet, daß** der Halter (9) in Steckrichtung über das Steckelement (6) hinaus so weit auf im Gehäuse (3) angeordnete Rampen (17,18)geschoben wird, bis er vom Steckelement (6) gelöst ist und ein zum Halter (9) gehörendes Verschlußelement (12) fest in der Öffnung (4) des Gehäuses (3) liegt.

## Claims

1. Method for producing an electrically conductive connection between a component, which is arranged in a housing, is equipped with electrical contacts and is accessible from the outside through an opening located in a wall of the housing, and a feed source, using a plug-type element, which is equipped with electrical mating contacts and is fitted to the end of an electrical line, which is connected to the feed source and has at least two insulated conductors,
**characterized**
- **in that** the plug-type element (6) with conductors (8) connected thereto is first fixed on one end of a holder (9) made from plastic, whose outer dimensions are smaller than the clear width of the opening (4) of the housing (3),
- **in that** then, the plug-type element (6) is passed through the opening (4) of the housing (3) by means of the holder (9) and is plugged onto the contacts (2) of the component (1) and
- **in that** the holder (9) is then detached from the plug-type element (6) once the end position of the plug-type element (6) has been reached, whilst remaining in the housing (3) or in its opening (4).

2. Method according to Claim 1, **characterized in that** the holder (9) is rotated around the plug-type element (6) so as to release the plug-type element (6) in a position in which a closure element (12), which is part of the holder (9), is in the opening (4) of the housing (3), the closure element (12) being locked at the same time in the opening (4) by means of the rotational movement.

3. Method according to Claim 2, **characterized in that** the holder (9) including the closure element (12) is rotated through an angle of 90°.

4. Method according to Claim 1, **characterized in that** the holder (9) is pushed in the plug-in direction beyond the plug-type element (6) on ramps (17, 18) arranged in the housing (3) until it is detached from the plug-type element (6) and a closure element (12), which is part of the holder (9), is positioned firmly in the opening (4) of the housing (3).

## Revendications

1. Procédé pour établir une liaison électriquement conductrice entre une source d'alimentation et un composant disposé dans un boîtier, équipé de contacts électriques et accessible depuis l'extérieur par une ouverture ménagée dans une paroi du boîtier, par recours à un élément d'enfichage doté de contre-contacts électriques et installé à l'extrémité d'un conducteur électrique qui est relié à la source d'alimentation et qui présente au moins deux conducteurs isolés,
**caractérisé en ce que**
- l'élément d'enfichage (6) auquel des conducteurs (8) sont raccordés est d'abord fixé sur une extrémité d'un support (9) en matière synthétique dont les dimensions extérieures sont inférieures à la largeur intérieure de l'ouverture (4) ménagée dans le boîtier (3),
- **en ce qu'**ensuite, l'élément d'enfichage (6) est passé au moyen du support (9) par l'ouverture (4) du boîtier (3) et est enfiché sur les contacts (2) du composant (1) et
- **en ce que** le support (9) est enfin détaché de l'élément d'enfichage (6) après que l'élément d'enfichage (6) a atteint sa position finale, mais est laissé dans le boîtier (3) ou dans son ouverture (4).

2. Procédé selon la revendication 1, **caractérisé en ce que** pour libérer l'élément d'enfichage (6), on fait tourner le support (9) sur lui-même jusque jusque dans une position dans laquelle un élément de fermeture (12) qui fait partie du support (9) est situé dans l'ouverture (4) du boîtier (3), l'élément de fermeture (12) étant verrouillé dans l'ouverture (4) en même temps qu'il est tourné.

3. Procédé selon la revendication 2, **caractérisé en ce que** le support (9) est tourné avec l'élément de fermeture (12) sur un angle de 90°.

4. Procédé selon la revendication 1, **caractérisé en ce que** par l'intermédiaire de l'élément d'enfichage (6), le support (9) est avancé dans la direction d'enfichage sur des rampes (17, 18) disposées dans le boîtier (3) jusqu'à être détaché de l'élément d'enfichage (6) et qu'un élément de fermeture (12) qui fait partie du support (9) repose fixement dans l'ouverture (4) du boîtier (3).
